# EUROPÄISCHE PATENTSCHRIFT

(11) **EP 4 484 645 B1**
(45) Veröffentlichungstag und Bekanntmachung des Hinweises auf die Patenterteilung: **11.03.2026**
(21) Anmeldenummer: 24184170.9
(22) Anmeldetag: 25.06.2024
(51) Int. Cl.: E01B 27/16, F15B 11/00, F15B 11/024, E02F 9/22

(54) **VERFAHREN ZUR STEUERUNG DES BETRIEBSZUSTANDES EINES HYDRAULISCHEN AKTORS EINES STOPFAGGREGATS EINER GLEISBAUMASCHINE UND GLEISBAUMASCHINE ZUR DURCHFÜHRUNG DES VERFAHRENS**
METHOD FOR CONTROLLING THE OPERATING STATE OF A HYDRAULIC ACTUATOR OF A TAMPING UNIT OF A TRACK CONSTRUCTION MACHINE AND TRACK CONSTRUCTION MACHINE FOR IMPLEMENTING THE METHOD
PROCÉDÉ DE COMMANDE DE L'ÉTAT DE FONCTIONNEMENT D'UN ACTIONNEUR HYDRAULIQUE D'UNE UNITÉ DE BOURRAGE D'UN ENGIN DE CONSTRUCTION DE VOIES FERRÉES ET ENGIN DE CONSTRUCTION DE VOIES FERRÉES POUR LA MISE EN OEUVRE DU PROCÉDÉ

(30) Priorität: 27.06.2023 AT 505072023
(43) Veröffentlichungstag der Anmeldung: 01.01.2025
(73) Patentinhaber: Plasser & Theurer, Export von Bahnbaumaschinen, Gesellschaft m.b.H., 1010 Wien (AT)
(72) Erfinder: HÖFLER, Florian, 4150 Rohrbach/Berg (AT); FRIES, Clemens, 4211 Alberndorf in der Riedmark (AT); ECKER, Gabriel, 4203 Altenberg bei Linz (AT)

(56) Entgegenhaltungen:
- EP-A2- 2 642 132
- EP-A2- 2 650 549
- WO-A1-2020/052879
- DE-A1- 10 315 460

## Beschreibung

Die Erfindung betrifft ein Verfahren zur Steuerung des Betriebszustandes eines hydraulischen Aktors, der als Teil eines Arbeitsaggregats einer Baumaschine, insbesondere eines Stopfaggregats einer Gleisbaumaschine, bewegliche mechanische Aggregatkomponenten, insbesondere einen Werkzeughalter oder ein Stopfwerkzeug, stellt, und dessen Druckkammern mit ihren Arbeitsanschlüssen mittels mindestens einem Steuerventil mit dem Leitungssystem eines hydraulischen Kreises verbunden sind.

Die Betätigung von hydraulischen Aktoren erfolgt im Stand der Technik mit Proportional-Schieberventilen. Dabei können Leckölverluste nicht vermieden werden. Für das Aufrechterhalten eines Betriebszustands des Aktors wie des Kolbenhubs eines Zylinders, um eine damit gestellte mechanische Komponente, insbesondere ein Stopfwerkzeug oder Stopfpickel, in einer bestimmten Position einzuspannen, ist die Anordnung weiterer Ventile, in der Regel sind das entsperrbare Rückschlagventile, in den Anschlussleitungen des hydraulischen Aktors vorzusehen. Die Ansteuerung dieser Proportionalventile erfordert einen hohen Steuerungsaufwand und ihr Einsatz ist üblicherweise kostspielig.

DE 103 15 460 A1 offenbart eine Ventilanordnung mit mindestens zwei 2/2-Wegeventilen und einer Steuereinheit, wobei die 2/2-Wegeventile als schnellschaltende Plattenankerventile mit Schaltgeschwindigkeiten kleiner 5ms, vorzugsweise kleiner 1ms ausgebildet und in einer Reihe nebeneinander zu einem Block zusammengefasst sind sowie derart mit einem Kanal verbunden sind, dass das eine einzige Zuführung für das Medium, dass durch die Ventileinheit verteilt wird, vorgesehen ist.

In einer offenbarten vorteilhaften Anwendung der Ventilanordnung kann der Kolben eines Pneumatik Zylinders aufgrund der Ansteuerung der Ventile in seiner Lage verschoben werden.

Um den Kolben innerhalb des Pneumatik Zylinders in einer Lage zu halten werden die Ventile der Ventilanordnung abwechselnd mit hoher Frequenz angesteuert.

Die Geschwindigkeit des bewegten Kolbens kann durch Änderung der Pulsweite der Signale, die die Ventile ansteuern verändert werden.

In WO 2020/052879 A1 wird ein Verfahren und eine Vorrichtung zum Unterstopfen von Schwellen eines Gleises offenbart.

Ein Stopfaggregat umfasst mindestens zwei Stopfeinheiten mit jeweils gegenüberliegenden, auf einem absenkbaren Werkzeugträger gelagerte Stopfwerkzeuge, die beim Stopfvorgang mit einer Schwingung beaufschlagt in ein Schotterbett abgesenkt und über Beistellantriebe zueinander beigestellt werden.

Zum Unterstopfen schräg liegender Schwellen, wie sie beispielsweise im Bereich von Weichen verwendet werden, werden die Stopfwerkzeugpaare mit unterschiedlichen Einstellwegen in Beistellrichtung bewegt, um sich der Schräglage der Schwelle anzupassen.

EP 2 650 549 A2 offenbart eine elektrohydraulische Anordnung, ein Verfahren zur Steuerung der elektrohydraulischen Anordnung und eine mobile Arbeitsmaschine mit der elektrohydraulischen Anordnung.

Die elektrohydraulische Anordnung ist insbesondere eine Lenkungsvorrichtung, die ein Stellglied, insbesondere in Form eines Lenkzylinders aufweist.

Zur Verstellung des Stellglieds ist ein erster Anschluss des Stellglieds über eine erste Zuleitung und ein zweiter Anschluss des Stellglieds über eine zweite Zuleitung mit einer Druckmittelversorgung, insbesondere in Form einer Hydropumpe, sowie der erste Anschluss über eine erste Rückleitung und der zweite Anschluss über eine zweite Rückleitung mit einer Druckmittelsenke verbindbar.

In der jeweiligen Zuleitung und in der jeweiligen Rückleitung ist eine Ventilgruppe mit jeweils einer Mehrzahl fluidisch parallel angeordneten Ventilen zum Steuern eines Druckmittelstroms angeordnet, wobei mit einem Sensor ein Stellungsistwert, insbesondere eine Verstell Position, des Stellglieds bestimmt und an eine Steuerungsvorrichtung gemeldet wird.

Anhand einer Regeldifferenz aus einem vorgegebenen Stellungssollwert und dem bestimmten Stellungsistwert wird mittels des effektiven freien Strömungsquerschnitts der Ventile das Stellglied gesteuert.

Der Erfindung liegt die Aufgabe zugrunde, für ein Verfahren zur Steuerung des Betriebszustandes eines hydraulischen Aktors eingangs genannter Art eine Verbesserung gegenüber dem Stand der Technik anzugeben. Weiter ist es eine Aufgabe der Erfindung, eine Anordnung, die zur Durchführung dieses Verfahrens geeignet ist, anzugeben.

Erfindungsgemäß werden diese Aufgaben gelöst durch ein Verfahren nach Anspruch 1 und eine Anordnung zur Durchführung dieses Verfahrens nach Anspruch 10. Abhängige Ansprüche geben vorteilhafte Ausgestaltungen der Erfindung an.

In der grundlegenden Ausgestaltung ist der Erfindungsgegenstand ein Verfahren zur Steuerung des Betriebszustandes eines hydraulischen Aktors, der als Teil eines Arbeitsaggregats einer Baumaschine, insbesondere eines Stopfaggregats einer Gleisbaumaschine, bewegliche mechanische Aggregatkomponenten, insbesondere einen Werkzeughalter oder ein Werkzeug, stellt, und dessen Druckkammern mit ihren Arbeitsanschlüssen mittels mindestens einem Steuerventil mit dem Leitungssystem eines hydraulischen Kreises verbunden sind, wobei einerseits der Betriebszustand bei vollständiger Trennung der Druckkammern des Aktors vom Leitungssystem des hydraulischen Kreises mittels des mindestens einen Steuerventils beibehalten wird und andererseits eine Änderung des Betriebszustandes mittels einer getakteten Ansteuerung des mindestens einen Steuerventils erfolgt. Auf diese Weise sind keine Proportionalventile mit den mit diesen verbundenen Nachteilen erforderlich. Stattdessen kommen Sitzventile zur Anwendung, die getaktet angesteuert werden und bei Trennung vom Hydrauliksystem keine Leckölverluste verursachen.

Eine vorteilhafte Ausgestaltung des erfindungsgemäßen Verfahrens sieht vor, dass die Druckschwankungen bei den voneinander unabhängigen Druckregelungen der Arbeitsanschlüsse der Druckkammern des Aktors durch zumindest einen mit den Arbeitsanschlüssen des Aktors oder mit dem hydraulischen Leitungssystem verbundenen Hydrospeicher durch Ausgleichsbewegungen gedämpft werden.

Dabei ist es für das Verfahren günstig, dass die zeitliche Rate der Betriebszustandsänderung durch das Taktverhältnis des Ansteuersignals mindestens eines Steuerventils bestimmt wird.

Das Taktverhältnis ist dabei das Verhältnis von der Zeitdauer T_{A} eines Signalpegels des Ansteuersignals, der ein Steuerventil von einer passiven Grundstellung in eine aktive Stellung schaltet und in dieser Stellung belässt, zu jener Zeitdauer T_{P}, in der der Signalpegel des Ansteuersignals keine Veränderung der passiven Grundstellung des Steuerventils zur Folge hat.

Alternativ ist das Tastverhältnis das Verhältnis von der Zeitdauer T_{A} eines Signalpegels des Ansteuersignals, der ein Steuerventil von einer passiven Grundstellung in eine aktive Stellung schaltet und in dieser Stellung belässt, zur Summe der gesamten Zeitdauer T_{A}+T_{P}, die sich aus der obigen Zeitdauer T_{A} und der Zeitdauer T_{P}, in der der Signalpegel des Ansteuersignals keine Veränderung der passiven Grundstellung des Steuerventils zur Folge hat, zusammensetzt.

In einer besonders vorteilhaften Ausgestaltung des Verfahrens zur Steuerung des Betriebszustandes des hydraulischen Aktors ist die Taktrate des Ansteuersignals der Steuerventile in Abhängigkeit der charakteristischen Größen des Arbeitsaggregats, derart eingestellt, so dass die Änderung des Betriebszustandes zeitlich quasi-kontinuierlich erfolgt.

Ein Beispiel für eine charakteristische physikalische Größe des Arbeitsaggregats ist die Masse des Aggregats.

Die Taktrate f_{T} ist dabei der Kehrwert der Summe T_{A}+T_{P}, die sich aus der Zeitdauer T_{A}, während der sich ein Steuerventil in einer aktiven Schaltstellung befindet, und der Zeitdauer T_{P}, während der sich das Steuerventil in der passiven Schaltstellung befindet, zusammensetzt.

Für das Verfahren zur Steuerung des Betriebszustandes eines hydraulischen Aktors ist es günstig, wenn ein Steuerventil, das über eine Anschlussleitung mit einem ersten Arbeitsanschluss des hydraulischen Aktors verbunden ist, und ein weiteres Steuerventil, das über eine weitere Anschlussleitung mit einem zweiten Arbeitsanschluss des hydraulischen Aktors verbunden ist, gleichzeitig angesteuert werden.

In einer weiteren günstigen Ausgestaltung des Verfahrens kann durch die Ansteuerung der Steuerventile der Aktor im hydraulischen Leitungssystem durch eine Bypass-Schaltung überbrückt wird.

In einer möglichen Ausgestaltung des Verfahrens zur Steuerung des Betriebszustandes des Aktors ist der Betriebszustand durch den Winkel, den ein beweglicher Teil eines Stopfwerkzeugs, insbesondere ein Stopfpickel, eines Stopfaggregats der Gleisbaumaschine in Bezug auf eine Ruhelage einnimmt, charakterisiert.

In einer weiteren Ausgestaltung des Verfahrens zur Steuerung des Betriebszustandes eines hydraulischen Aktors ist der Betriebszustand durch den Hub, den ein Kolben des Beistellzylinders eines Stopfaggregats einer Gleisbaumaschine in Bezug auf eine Ausgangsstellung einnimmt, charakterisiert. In einer alternativen Ausgestaltung des Verfahrens zur Steuerung des Betriebszustandes des hydraulischen Aktors ist der Betriebszustand durch einen Hub, den ein Kolben des translatorisch wirkenden Hydraulikzylinders eines Hebeaggregats einer Gleisbaumaschine in Bezug auf eine Grundstellung einnimmt, charakterisiert.

Die Steuerventile in der Gleisbaumaschine zur Durchführung des obengenannten Verfahrens sind als Sitzventile ausgeführt, um Leckölverluste zu vermeiden.

In einer Ausgestaltung des Erfindungsgegenstands wird mindestens ein 4/3 Wege-Sitzventil verwendet.

Ein 4/3 Wege-Sitzventil ist charakterisiert durch jeweils vier Anschlüsse, die als zwei Eingänge und als zwei Ausgänge angeordnet sind, und durch die drei definierten Schaltstellung: (1) keine Verbindungen zwischen beiden Eingänge und beiden Ausgängen, (2) Verbindung zwischen dem ersten Eingang und dem ersten Ausgang und dem zweiten Eingang und dem zweiten Ausgang sowie (3) Verbindung zwischen dem ersten Eingang und dem zweiten Ausgang und dem zweiten Eingang und dem ersten Ausgang.

Es ist besonders günstig, wenn als Ventile mindestens je zwei 2/2 Wege-Sitzventile pro Druckkammer des hydraulischen Aktors verwendet werden, da dabei gegenüber der Steuerung mit mindestens einem 4/3 Wege-Sitzventil die Steuerkante des hydraulischen Aktors entkoppelt ist.

Ein 2/2-Wege-Sitzventil ist charakterisiert durch jeweils zwei Anschlüsse, die als ein Eingang und als ein Ausgang angeordnet sind, und durch zwei definierte Schaltstellungen: (1) keine Verbindung zwischen Eingang und Ausgang sowie (2) Verbindung zwischen Eingang und Ausgang.

Sowohl 4/3 Wege-Ventile als auch 2/2 Wege-Ventile in Sitzausführung sind von verschiedenen Ventilherstellern wie Parker, Rexroth, HAWE, Hydac oder Bucher unter den Bezeichnungen Parker GS02, Rexroth SEC, HAWE NBVP, Hydac WSM oder Bucher WS22 erhältlich.

Eine alternative Ausgestaltung der Steuerventilanordnung sieht vor, dass jedes Steuerventil aus mindestens zwei parallelgeschalteten Ventilen besteht, um entweder größere Volumenströme des Hydraulikmediums steuern zu können oder um die Ausfallsicherheit der Ventilanordnung zu erhöhen.

Die Erfindung wird nachfolgend in beispielhafter Weise unter Bezugnahme auf die beigefügten Figuren erläutert. Es zeigen in schematischer Darstellung:
- Fig. 1: Ein Proportional-Schieberventil mit zwei entsperrbaren Rückschlagventilen nach dem Stand der Technik;
- Fig. 2: Eine Seitenansicht eines Weichen-Stopfaggregats mit nach oben verschwenkbaren Stopfwerkzeugen;
- Fig. 3: Eine vereinfachte Detaildarstellung von Fig. 2;
- Fig. 4: Eine schematische Darstellung von Fig. 3, die das Verschwenken des Stopfwerkzeugs veranschaulicht;
- Fig. 5: Ein Stopfaggregat zum synchronen Stopfen von bis zu drei Schwellen, das drei Einzelaggregate mit verschwenkbaren Stopfwerkzeugen wie in Fig. 2 umfasst;
- Fig. 6a: Eine schematische Darstellung der erfindungsgemäßen Ansteuerung eines hydraulischen Aktors mit vier schnellschaltenden Ein-Aus Ventilen und zwei Hydrospeichern;
- Fig. 6b: Alternatives 4/3 Wegesitzventil für die Anordnung gemäß Fig. 6a;
- Fig. 7: Eine Baumaschine auf einem Gleis mit Stopfaggregat und Hebe- und Richtaggregat;
- Fig. 8: Die Draufsicht einer Weichenanordnung als Teil eines Gleisnetzwerks.

Fig. 1 stellt eine Ventilanordnung nach dem Stand der Technik dar, die geeignet ist, den Betriebszustand eines hydraulischen Aktors über eine festlegbare Zeitdauer aufrechtzuerhalten.

Dabei ist ein Proportional-Schiebeventil 1 mit den drei definierten Schaltstellungen (1) keine Verbindungen, (2) Verbindung zwischen dem ersten Eingang und dem ersten Ausgang und dem zweiten Eingang und dem zweiten Ausgang sowie (3) Verbindung zwischen dem ersten Eingang und dem zweiten Ausgang und dem zweiten Eingang und dem ersten Ausgang eingangsseitig mit einem Anschluss P und einem Anschluss T mit einem hydraulischen Leitungssystem verbunden. Vor den Arbeitsanschlüssen A bzw. B eines nicht dargestellten hydraulischen Aktors muss zwischen den zwei Ausgänge des Proportional-Schiebeventils jeweils ein entsperrbares Rückschlagventil 2a bzw. 2b vorgesehen werden, um die gewünschte Funktionalität zu gewährleisten. Ohne diese Rückschlagventile 2a, 2b würden Leckölverluste auftreten, wodurch der Aktor bei Trennung der Druckkammern vom Hydrauliksystem seinen Betriebszustand verändern würde.

In Fig. 2 ist die Anwendung des hydraulischen Aktors 7 in einem Stopfaggregat 4 zum Unterstopfen einer Schwelle 9, die mit Schienen 8 einen auf einem Schotterbett 10 gelagerten Gleisrost bilden, gezeigt. Das Stopfaggregat 4 ist selbst mit dem Maschinenrahmen 3 einer Gleisbaumaschine verbunden und umfasst ein Stopfwerkzeug, mit einem Paar Schwenkarme 5, mit denen ein Stopfpickel mittels des Stopfpickelhalters 6 verbunden ist. Über hydraulische Aktoren 7, die für diesen Anwendungsfall als translatorisch wirkende Zylinder ausgeführt sind, können die in zwei Reihen mit zunehmendem Abstand von der Schiene angeordneten Stopfpickel über ihre Stopfpickelhalter 6 nach oben verschwenkt werden, um bei Weichen einen an die Lage der Schienen 8 angepassten Einsatz der Stopfwerkzeuge zu ermöglichen.

In Fig. 3 ist das Stopfaggregat von Fig. 2 vereinfacht mit den für das Verständnis des Schwenkvorgangs wesentlichen Gliedern, also dem U-förmigen Schwenkarm 5, dem Stopfpickelhalter 6 mit Stopfpickel sowie dem hydraulischen Aktor 7 wiedergegeben.

Der Vorgang des Verschwenkens ist in Fig. 4 durch zwei schematische Abbildungen veranschaulicht, in denen die Anordnung von Fig. 3 durch eine Kombination geometrischkinematischer Grundelemente ersetzt wurde. Stopfpickelhalter 6 und Stopfpickel sind mit dem Schwenkarm 5 des Stopfaggregats 4 über ein Drehlager verbunden. Der hydraulische Aktor 7 ist einerseits mit dem Schwenkarm 5 des Stopfaggregats 4 und andererseits mit dem Stopfpickelhalter 6 mit Stopfpickel drehbar verbunden. In einer Ausgangsstellung des Kolbens des Aktors 7 sind Stopfpickelhalter 6 und Stopfpickel parallel zum Schwenkarm 5 ausgerichtet und können somit beim Absenken des Stopfaggregats 4 am Stopfvorgang mitwirken.

Wird der Kolben des Hydraulikzylinders gegenüber dieser Ausgangsstellung um einen Arbeitshub h bewegt, so hat dies aufgrund der geometrischen Anordnung der Komponenten ein Verschwenken von Stopfpickelhalterung 6 und Stopfpickel um einen Winkel φ zur Folge, wodurch der solcherart verschwenkte Stopfpickel für den Einsatz beim Stopfvorgang nur mehr in dieser geöffneten Stellung und ab einem bestimmten Öffnungswinkel φₙ gar nicht mehr zur Verfügung steht.

Das Stopfen mit einem oder mehreren Stopfpickeln in geöffneter Stellung dient insbesondere bei einer Stopfmaschine, deren Stopfaggregate 4 nicht oder nur in geringem Ausmaß horizontal verfahren werden können, dazu, ein erheblich verbessertes Stopfergebnis bei Weichen zu erzielen.

Fig. 5 stellt eine Variante des Stopfaggregats 4 dar, bei der drei gleichartige Stopfaggregate 4A, 4B und 4C mit einzeln verschwenkbaren Stopfpickelhaltern 6 mit Stopfpickeln zum Unterstopfen jeweils einer Schwelle 9 eines auf einem Schotterbett 10 gelagerten Gleisrostes mit Schienen 8 zu einem kombinierten Aggregat 4 für das synchrone Unterstopfen von bis zu drei Schwellen 9 angeordnet sind. Zum Verschwenken der Stopfpickel dienen die hydraulischen Aktoren 7A, die Beistellbewegung wird mittels der Beistellzylinder 7B durchgeführt und das Absenken jeweils eines der Aggregate erfolgt über einen hydraulischen Aktor 7C.

In Fig. 6a ist eine Variante der Ventilanordnung 12a, 12b, 12c und 12d dargestellt, die eine Steuerung eines hydraulischen Aktors 7, 7A, 7B, 7C gemäß dem erfindungsgemäßen Verfahren gestattet. Der hydraulische Aktor 7, 7A, 7B, 7C ist ein translatorisch wirkender Aktor mit einem Kolben, der die Zylinderdruckkammer in eine kolbenseitige Druckkammer und in eine stangenseitige Druckkammer teilt. Der mit A bezeichnete Arbeitsanschluss der kolbenseitigen Druckkammer des hydraulischen Aktors 7, 7A, 7B, 7C ist mittels dem Ventil 12a mit dem Anschluss T des hydraulischen Leitungssystems verbunden. Ventil 12c verbindet A hingegen mit dem Anschluss P des hydraulischen Leitungssystems.

Demgegenüber ermöglicht Ventil 12b die Herstellung einer Verbindung zwischen dem Arbeitsanschluss B der stangenseitigen Druckkammer des hydraulischen Aktors 7 und dem Anschluss T des hydraulischen Leitungssystems, während Ventil 12d für die Verbindung des Arbeitsanschlusses B mit dem Anschluss P angeordnet ist.

Zusätzlich befinden sich Hydrospeicher 13 zur Verminderung oder Vermeidung von Druckschwankungen jeweils zwischen den Druckkammeranschlüssen A, B des hydraulischen Aktors 7, 7A, 7B, 7C und den Steuerventilen 12a, 12b, 12c und 12d.

In Fig. 6a werden Ein-Aus Ventile mit jeweils zwei Anschlüssen und zwei voneinander unterschiedenen Schaltstellungen (1) und (2) als Steuerventile 12a, 12b, 12c und 12d verwendet. Die passive Grundstellung (1) eines solchen Ein-Aus-Steuerventils 12a, 12b, 12c oder 12d trennt seinen Ausgang von seinem Eingang. Wird das Ein-Aus-Steuerventil 12a, 12b, 12c oder 12d gegen eine Federkraft durch eine elektromagnetische Betätigungsvorrichtung aktiviert, so wird in der aktiven Stellung (2) der Ventilausgang mit dem Ventileingang derart verbunden, sodass das Hydraulikmedium sowohl in Richtung der Druckkammer des hydraulischen Aktors 7 als auch in Richtung der Anschlüsse P und T des hydraulischen Leitungssystems entweder statisch oder dynamisch wirken kann.

Fig. 6b zeigt ein 4/3 Wegesitzventil 12e als Alternative zu den in Fig. 6a dargestellten 2/2 Wegesitzventilen 12a-12d. Konkret werden die 2/2 Wegesitzventile 12a-12d durch ein 4/3 Wegesitzventil 12e ersetzt. Durch die dadurch entstehende Kopplung verliert man allerdings an Flexibilität bei der Ansteuerung des Aktors 7. Insbesondere ist es nicht möglich beide Arbeitsanschlüsse A, B der Druckkammern gleichzeitig entweder mit dem Anschluss P oder mit dem Anschluss T des hydraulischen Leitungssystems zu verbinden, um Funktionen wie Positionieren des Aktors mit beiden Druckkammern unter Druck und widerstandsloses Bewegen des Aktors in der Schwimmstellung oder das Spülen der Druckkammern zu realisieren. Es ist auch nicht möglich Anschluss P und Anschluss T direkt miteinander zu verbinden, um das Hydraulikmedium am Aktor vorbeizuleiten (Bypass).

In Fig. 7 ist eine Baumaschine 14 auf einem Gleis dargestellt, deren Maschinenrahmen mit einem Stopfaggregat 4 und einem Hebe- und Richtaggregat 15 verbunden ist. Im Hebe- und Richtaggregat 15 befinden sich analog zum Stopfaggregat 4 gleichfalls verschiedene hydraulische Aktoren 7 zur Ausführung von zumeist translatorischen Bewegungen.

Fig. 8 stellt schließlich eine Weichenanordnung aus Schienen 8 und Schwellen 9 eines Gleises als Ausschnitt eines Gleisnetzwerks in Draufsicht dar, wobei die Weiche mittels der Weichenstelleinrichtung 16 gestellt wird.

Der Erfindungsgegenstand ist nicht auf die dargestellten Ausführungsformen beschränkt. Insbesondere sind Anordnungen mit mindestens einem 4/3 Wege-Ventilen in Sitzausführungen pro hydraulischem Aktor, aber auch solche mit parallelgeschalteten Ventilen pro Ventilposition durch die Ansprüche mitumfasst.

## Patentansprüche

1. Verfahren zur Steuerung des Betriebszustandes eines hydraulischen Aktors (7), der als Teil eines Stopfaggregats (4) einer Gleisbaumaschine (14) bewegliche mechanische Aggregatkomponenten, insbesondere einen Werkzeughalter oder ein Werkzeug (6), stellt, und dessen Druckkammern mit ihren Arbeitsanschlüssen (A, B) über mindestens ein Steuerventil (1, 12a, 12b, 12c, 12d, 12e) mit dem Leitungssystem eines hydraulischen Kreises verbunden sind, **dadurch gekennzeichnet, dass** einerseits der Betriebszustand bei vollständiger Trennung der Druckkammern des Aktors (7) vom Leitungssystem des hydraulischen Kreises durch das mindestens eine Steuerventil (12a, 12b, 12c, 12d, 12e) beibehalten wird und andererseits eine Änderung des Betriebszustandes mittels einer getakteten Ansteuerung des mindestens einen Steuerventils (12a, 12b, 12c, 12d, 12e) erfolgt.

2. Verfahren nach Anspruch 1, **dadurch gekennzeichnet, dass** die Druckschwankungen bei der voneinander unabhängigen Druckregelung der Arbeitsanschlüsse (A, B) der Druckkammern des Aktors (7) durch zumindest einen mit den Anschlussleitungen des Aktors (7) oder mit dem hydraulischen Leitungssystem verbundenen Hydrospeicher (13) gedämpft werden.

3. Verfahren nach Anspruch 1 oder 2, **dadurch gekennzeichnet, dass** die zeitliche Rate der Betriebszustandsänderung durch ein Taktverhältnis eines Ansteuersignals mindestens eines Steuerventils (12a, 12b, 12c, 12d, 12e) bestimmt wird.

4. Verfahren nach Anspruch 3, **dadurch gekennzeichnet, dass** eine Taktrate des Ansteuersignals der Steuerventile (12a, 12b, 12c, 12d, 12e) in Abhängigkeit charakteristischer Größen des Stopfaggregats (4), wie dessen Masse, derart eingestellt wird, so dass die Änderung des Betriebszustandes zeitlich quasi-kontinuierlich erfolgt.

5. Verfahren nach einem der Ansprüche 1 bis 4, **dadurch gekennzeichnet, dass** das über eine Anschlussleitung mit einem ersten Arbeitsanschluss (A) des hydraulischen Aktors (7) verbundene Steuerventil (12a, 12c, 12e) und das über eine weitere Anschlussleitung mit einem zweiten Arbeitsanschluss (B) des hydraulischen Aktors (7) verbundene Steuerventil (12b, 12d, 12e) gleichzeitig angesteuert werden.

6. Verfahren nach einem der Ansprüche 1 bis 4, **dadurch gekennzeichnet, dass** durch die Ansteuerung der Steuerventile (12a, 12b, 12c, 12d) der Aktor (7) im hydraulischen Leitungssystem durch eine Bypass-Schaltung überbrückt wird.

7. Verfahren nach einem der Ansprüche 1 bis 6, **dadurch gekennzeichnet, dass** der Betriebszustand charakterisiert ist durch einen Winkel (φ), den ein beweglicher Teil eines Stopfwerkzeugs (6) des Stopfaggregats (4) der Gleisbaumaschine (14) in Bezug auf eine Ruhelage einnimmt.

8. Verfahren nach einem der Ansprüche 1 bis 6, **dadurch gekennzeichnet, dass** der Betriebszustand charakterisiert ist durch einen Hub (h), den ein Kolben eines Beistellzylinders (7B) des Stopfaggregats (4) der Gleisbaumaschine (14) in Bezug auf eine Ausgangsstellung einnimmt.

9. Verfahren nach einem der Ansprüche 1 bis 6, **dadurch gekennzeichnet, dass** der Betriebszustand charakterisiert ist durch einen Hub (h), den ein Kolben des translatorisch wirkenden hydraulischen Aktors (7C) des Hebeaggregats (15) der Gleisbaumaschine (14) in Bezug auf eine Ausgangsstellung einnimmt.

10. Gleisbaumaschine (14) mit einem Stopfaggregat (4) mit beweglichen mechanischen Aggregatkomponenten, insbesondere einem Werkzeughalter und/oder ein Stopfwerkzeug (6), und mindestens einem hydraulischer Aktor (7) umfassend Druckkammern mit zugeordneten Steuerventilen (1, 12a, 12b, 12c, 12d, 12e) und einem Leitungssystem eines hydraulischen Kreises zur Durchführung eines Verfahrens nach einem der Ansprüche 1 bis 9, **dadurch gekennzeichnet, dass** jedes der Steuerventile (12a, 12b, 12c, 12d, 12e) als Sitzventil ausgeführt ist.

11. Gleisbaumaschine (14) nach Anspruch 10, **dadurch gekennzeichnet, dass** jede Druckkammer mit jeweils mindestens zwei Steuerventilen (12a, 12b, 12c, 12d) angesteuert wird, die charakterisiert sind durch jeweils zwei Anschlüsse, die als ein Eingang und als ein Ausgang angeordnet sind, und durch zwei definierte Schaltstellungen:
- keine Verbindung zwischen Eingang und Ausgang sowie
- Verbindung zwischen Eingang und Ausgang.

12. Gleisbaumaschine (14) nach Anspruch 10, **dadurch gekennzeichnet, dass** die Druckkammern mit mindestens einem Steuerventil (12e) angesteuert sind, das charakterisiert ist durch jeweils vier Anschlüsse, die als zwei Eingänge und als zwei Ausgänge angeordnet sind, und durch die drei definierten Schaltstellungen:
- keine Verbindungen zwischen beiden Eingängen und beiden Ausgängen,
- Verbindung zwischen dem ersten Eingang und dem ersten Ausgang und dem zweiten Eingang und dem zweiten Ausgang sowie
- Verbindung zwischen dem ersten Eingang und dem zweiten Ausgang und dem zweiten Eingang und dem ersten Ausgang.

13. Gleisbaumaschine (14) nach einem der Ansprüche 10 bis 12, **dadurch gekennzeichnet, dass** jedes Steuerventil (12a, 12b, 12c, 12d, 12e) aus mindestens zwei parallelgeschalteten Ventilen besteht.

## Claims

1. A method for controlling the operating state of a hydraulic actuator (7) which, as part of a tamping unit (4) of a track construction and maintenance machine (14), sets movable mechanical unit components, in particular a tool holder or a tool (6), and whose pressure chambers are connected with their working connectors (A, B) to the line system of a hydraulic circuit via at least one control valve (1, 12a, 12b, 12c, 12d, 12e), **characterized in that** on the one hand, the operating state is maintained when the pressure chambers of the actuator (7) are completely separated from the line system of the hydraulic circuit by means of the at least one control valve 12a, 12b, 12c, 12d, 12e) and, on the other hand, a change in the operating state is effected by means of a clocked actuation of the at least one control valve (12a, 12b, 12c, 12d, 12e).

2. A method according to claim 1, **characterized in that** the pressure fluctuations in the pressure controls, independent of one another, of the working connectors (A, B) of the pressure chambers of the actuator (7) are damped by at least one hydraulic accumulator (13) connected to the working connectors of the actuator (7) or to the hydraulic line system through equalizing movements.

3. A method according to claim 1 or 2, **characterized in that** the time rate of the operating state change is determined by a clock ratio of an actuation signal of at least one control valve (12a, 12b, 12c, 12d, 12e).

4. A method according to claim 3, **characterized in that** a clock rate of the actuation signal of the control valves (12a, 12b, 12c, 12d, 12e) is set as a function of characteristic variables of the tamping unit (4), such as its mass, in such a way that the change in the operating state is quasi-continuous in time.

5. A method according to one of the claims 1 to 4, **characterized in that** the control valve (12a, 12c, 12e), connected to a first working connector (A) of the hydraulic actuator (7) via a connector line, and the other control valve (12b, 12d, 12e), connected to a second working connector (B) of the hydraulic actuator (7) via a further connector line, are actuated simultaneously.

6. A method according to one of the claims 1 to 4, **characterized in that** by actuating the control valves (12a, 12b, 12c, 12d), the actuator (7) in the hydraulic line system is bridged by a bypass circuit.

7. A method according to one of the claims 1 to 6, **characterized in that** the operating state is **characterized by** an angle (φ) that a movable part of a tamping tool (6) of the tamping unit (4) of the track construction and maintenance machine (14) assumes with respect to a rest position.

8. A method according to one of the claims 1 to 6, **characterized in that** the operating state is **characterized by** a stroke (h) that a piston of a squeezing cylinder (7B) of the tamping unit (4) of the track construction and maintenance machine (14) assumes with respect to a home position.

9. A method according to one of the claims 1 to 6, **characterized in that** the operating state is **characterized by** a stroke (h) that a piston of the translatorily acting hydraulic actuator (7C) of the lifting unit (15) of the track construction and maintenance machine (14) assumes with respect to a home position.

10. A track construction and maintenance machine (14) with a tamping unit (4) with movable mechanical unit components, in particular a tool holder or a tool (6), and at least one hydraulic actuator (7) including pressure chambers with attached control valves (1, 12a, 12b, 12c, 12d, 12e) and a line system of a hydraulic circuit for carrying out a method according to one of the claims 1 to 9, **characterized in that** each of the control valves (12a, 12b, 12c, 12d, 12e) is designed as a seat valve.

11. A track construction and maintenance machine (14) according to claim 10, **characterized in that** each pressure chamber is actuated by at least two control valves (12a, 12b, 12c, 12d) each, which are **characterized by** two connections each, which are arranged as an inlet and as an outlet, and by two defined switching positions:
- no connection between inlet and outlet and
- connection between inlet and outlet.

12. A track construction and maintenance machine (14) according to claim 10, **characterized in that** the pressure chambers are actuated by at least one control valve (12e), which is **characterized by** four connections each, which are arranged as two inlets and as two outlets, and by the three defined switching positions:
- no connections between both inlets and both outlets,
- connection between the first inlet and the first outlet and the second inlet and the second outlet, and
- connection between the first inlet and the second outlet and the second inlet and the first outlet.

13. A track construction and maintenance machine (14) according to one of the claims 10 to 12, **characterized in that** each control valve (12a, 12b, 12c, 12d, 12e) consists of at least two valves connected in parallel.

## Revendications

1. Procédé de commande de l'état de fonctionnement d'un actionneur hydraulique (7) qui règle des composants de module mécaniques mobiles, notamment un porte-outil ou un outil (6), en tant que partie d'un module de bourrage (4) d'une machine de pose de voie (14), et dont les chambres de pression sont connectées avec leurs raccords de travail (A, B) par le biais d'au moins une soupape de commande (1, 12a, 12b, 12c, 12d, 12e) au système de ligne d'un circuit hydraulique, **caractérisé en ce que** l'état de fonctionnement est conservé d'un côté par l'au moins une soupape de commande (12a, 12b, 12c, 12d, 12e) en cas de séparation complète des chambres de pression de l'actionneur (7) du système de ligne du circuit hydraulique et une modification de l'état de fonctionnement s'effectue de l'autre côté au moyen d'une commande cadencée de l'au moins une soupape de commande (12a, 12b, 12c, 12d, 12e).

2. Procédé selon la revendication 1, **caractérisé en ce que** les fluctuations de pression sont amorties lors de la régulation de pression indépendante l'une de l'autre des raccords de travail (A, B) des chambres de pression de l'actionneur (7) par au moins un accumulateur hydraulique (13) connecté aux lignes de raccord de l'actionneur (7) ou au système de ligne hydraulique.

3. Procédé selon la revendication 1 ou 2, **caractérisé en ce que** le taux temporel de la modification d'état de fonctionnement est déterminé par un comportement de cadence d'un signal de commande d'au moins une des soupapes de commande (12a, 12b, 12c, 12d, 12e).

4. Procédé selon la revendication 3, **caractérisé en ce qu'**un taux de cadence du signal de commande des soupapes de commande (12a, 12b, 12c, 12d, 12e) est réglé en fonction de grandeurs caractéristiques du module de bourrage (4), comme sa masse, de telle sorte que la modification de l'état de fonctionnement s'effectue de manière quasi continue temporellement.

5. Procédé selon une des revendications 1 à 4, **caractérisé en ce que** la soupape de commande (12a, 12c, 12e) connectée par le biais d'une ligne de raccord à un premier raccord de travail (A) de l'actionneur hydraulique (7) et la soupape de commande (12b, 12d, 12e) connectée par le biais d'une autre ligne de raccord à un second raccord de travail (B) de l'actionneur hydraulique (7) sont commandées de manière simultanée.

6. Procédé selon une des revendications 1 à 4, **caractérisé en ce que** l'actionneur (7) est ponté dans le système de ligne hydraulique par un montage en dérivation par la commande des soupapes de commande (12a, 12b, 12c, 12d).

7. Procédé selon une des revendications 1 à 6, **caractérisé en ce que** l'état de fonctionnement est **caractérisé par** un angle (φ) qu'adopte une partie mobile d'un outil de bourrage (6) du module de bourrage (4) de la machine de pose de voie (14) par rapport à une position de repos.

8. Procédé selon une des revendications 1 à 6, **caractérisé en ce que** l'état de fonctionnement est **caractérisé par** une course (h) qu'adopte un piston d'un cylindre d'adjonction (7B) du module de bourrage (4) de la machine de pose de voie (14) par rapport à une position de départ.

9. Procédé selon une des revendications 1 à 6, **caractérisé en ce que** l'état de fonctionnement est **caractérisé par** une course (h) qu'adopte un piston de l'actionneur hydraulique à action de translation (7C) du module de levage (15) de la machine de pose de voie (14) par rapport à une position de départ.

10. Machine de pose de voie (14) avec un module de bourrage (4) avec des composants de module mécaniques mobiles, notamment un porte-outil et/ou un outil de bourrage (6), et au moins un actionneur hydraulique (7) comprenant des chambres de pression avec des soupapes de commande associées (1, 12a, 12b, 12c, 12d, 12e) et un système de ligne d'un circuit hydraulique pour la réalisation d'un procédé selon une des revendications 1 à 9, **caractérisée en ce que** chacune des soupapes de commande (12a, 12b, 12c, 12d, 12e) est réalisée en tant que soupape à siège.

11. Machine de pose de voie (14) selon la revendication 10, **caractérisée en ce que** chaque chambre de pression est commandée avec au moins deux soupapes de commande (12a, 12b, 12c, 12d) à chaque fois qui sont **caractérisées par** deux raccords à chaque fois qui sont disposés en tant qu'entrée et en tant que sortie, et par deux positions de commutation définies :
- aucune connexion entre entrée et sortie ainsi que
- connexion entre entrée et sortie.

12. Machine de pose de voie (14) selon la revendication 10, **caractérisée en ce que** les chambres de pression sont commandées avec au moins une soupape de commande (12e) qui est **caractérisée par** quatre raccords à chaque fois qui sont disposés en tant que deux entrées et en tant que deux sorties, et par les trois positions de commutation définies :
- aucune connexion entre les deux entrées et les deux sorties,
- connexion entre la première entrée et la première sortie, et la seconde entrée et la seconde sortie ainsi que
- connexion entre la première entrée et la seconde sortie, et la seconde entrée et la première sortie.

13. Machine de pose de voie (14) selon une des revendications 10 à 12, **caractérisée en ce que** chaque soupape de commande (12a, 12b, 12c, 12d, 12e) se compose d'au moins deux soupapes montées en parallèle.
